# EUROPÄISCHE PATENTSCHRIFT

(11) **EP 2 960 047 B1**
(45) Veröffentlichungstag und Bekanntmachung des Hinweises auf die Patenterteilung: **09.12.2020**
(21) Anmeldenummer: 14174611.5
(22) Anmeldetag: 26.06.2014
(51) Int. Cl.: B30B 9/32, B07C 5/34

(54) **Sortiervorrichtung für eine Kompaktieranlage**
Sorting device for a compacting system
Dispositif de tri pour une installation de compression

(43) Veröffentlichungstag der Anmeldung: 30.12.2015
(73) Patentinhaber: Wincor Nixdorf International GmbH, 33106 Paderborn (DE)
(72) Erfinder: Fischer, Axel, 98693 Ilmenau (DE); Hartung, Domenic, 99094 Molsdorf (DE); Lips, René, 98693 Martinroda (DE); Mahnke, Ivo, 98693 Ilmenau-Roda (DE)

(56) Entgegenhaltungen:
- EP-A1- 2 720 200
- CN-Y- 2 267 861
- DE-C- 860 566
- GB-A- 2 203 582
- JP-A- H05 104 289
- US-A- 4 373 435
- US-A- 5 167 184

## Beschreibung

Die vorliegende Erfindung betrifft eine Sortiervorrichtung für eine Kompaktieranlage gemäß dem Oberbegriff des Patentanspruchs 1, eine Kompaktieranlage sowie ein Verfahren zum Betreiben einer Kompaktieranlage.

Eine bekannte Kompaktieranlage umfasst eine Kompaktiereinheit, die an einem Eingang nicht-kompaktiertes Gebinde entgegennimmt und an einem Ausgang kompaktiertes Gebinde ausgibt, sowie eine Sammeleinheit zum Sammeln von kompaktierten Gebinden. Gelegentlich wird zwischen der Sammeleinheit und der Kompaktiereinheit eine Sortiervorrichtung angeordnet, die das von der Kompaktiereinheit kompaktierte Gebinde annimmt und der Sammeleinheit zuführt. Beispielsweise weist eine derartige Sammeleinheit verschiedene Sammelbehälter auf und die Sortiervorrichtung ist ausgebildet, das von ihr angenommene kompaktierte Gebinde wahlweise einem der verschiedenen Behälter des Sammeleinheit zuzuführen.

Eine derartige Sortiervorrichtung ist beispielsweise aus der US 4,373,435 bekannt, wo die Sortiervorrichtung in Form einer schrägen Ebene ausgebildet ist, die an ihrem Boden eine Öffnung aufweist, die über ein bewegliches Element selektiv geöffnet oder verschlossen werden kann.

Die US 5,167,184 beschreibt eine weitere Sortiervorrichtung. Dabei ist die Sortiervorrichtung in Gestalt eines Förderbands ausgestaltet. Von der Kompaktiereinheit kompaktiertes Gebinde fällt auf dieses Förderband und wird von dem Förderband in translatorischer (geradliniger) Richtung zur Sammeleinheit befördert.

Die JP-H 05104289 A offenbart eine Leergutannahmevorrichtung, bei der leere Dosen mittels eines Förderbands, das senkrecht zur Transportrichtung ausgebildete Mitnehmer aufweist, angenommen werden und zu einer Sortiervorrichtung geführt werden.

Die CN 2267861 Y offenbart eine Sortiervorrichtung nach dem Oberbegriff der Ansprüche 1 und 8. Dort ist ein Sortierelement mit einer Drehscheibe zwischen einer Kompaktiereinheit und einer Sortiereinheit angeordnet und das kompaktierte Gebinde fällt aufgrund der Schwerkraftwirkung auf die Drehscheibe und wird mittels eines Flügels entweder einem ersten Behälter oder einem zweiten Behälter zugeführt.

Aus der EP 2720200 A1 ist eine Münzsortiervorrichtung bekannt. Dabei ist eine Sortiervorrichtung mit einer rotatorisch angetriebenen Drehscheibe vorgesehen, allerdings nicht zur Verwendung in einer Kompaktieranlage, sondern in einer Münzsammelanlage.

Die DE 860 566 C beschreibt eine Vorrichtung zum Aussondern von Steinen aus Kartoffeln, bei welcher untereinander vermischte Kartoffeln und Steine einer ebenen Fläche zugeführt werden, die in einer gegen die Horizontale geneigten Ebene gedreht wird, wodurch infolge unterschiedlicher Reibungswiderstände die Steine und Kartoffeln von der Fläche an verschiedenen Stellen abgeworfen werden.

Aufgabe der vorliegenden Erfindung ist es, eine Sortiervorrichtung für eine Kompaktieranlage bzw. ein Verfahren zum Betreiben einer Sortiervorrichtung für eine Kompaktieranlage vorzuschlagen, die bzw. das eine kompakte Bauform der Kompaktieranlage erlaubt.

Gelöst wird diese Aufgabe gemäß einem ersten Aspekt durch eine Sortiervorrichtung gemäß dem unabhängigen Patentanspruch 1. Merkmale vorteilhafter Ausführungsformen sind in den Unteransprüchen vorgesehen.

Gemäß einem zweiten Aspekt wird zur Lösung der Aufgabe eine Kompaktieranlage gemäß dem unabhängigen Patentanspruch 8 vorgeschlagen.

Ein dritter Aspekt betrifft ein Verfahren zum Betreiben einer Kompaktieranlage gemäß dem zweiten Aspekt (unabhängiger Anspruch 11).

Die erfindungsgemäße Sortiervorrichtung weist ein um eine Rotationsachse drehbares Sortierelement auf, das ausgebildet ist zum Mitnehmen des angenommenen kompaktierten Gebindes entlang einer Drehrichtung um die Rotationsachse und zum Befördern des kompaktierten Gebindes hin zur Sammeleinheit.

Dabei weist das Sortierelement bei der Sortiervorrichtung gemäß dem ersten Aspekt ein Flügelrad mit wenigstens einem in Bezug auf die Rotationsachse radial ausgebildeten Flügel auf.

Das Sortierelement, das generell beispielsweise in Gestalt einer Drehscheibe und/oder in Gestalt eines Flügelrades mit wenigstens einem in Bezug auf die Rotationsachse radial ausgebildeten Flügel ausgebildet ist, nimmt das angenommene kompaktierte Gebinde also entlang der Drehrichtung um die Rotationsachse mit und befördert es aufgrund dieser Drehbewegung hin zur Sammeleinheit der Kompaktieranlage.

Dabei weist die Sortiervorrichtung eine in Bezug auf die Rotationsachse wenigstens teilweise radialsymmetrisch ausgestaltete und an das Sortierelement radial angrenzende Bande auf, die ausgebildet ist, das vom Sortierelement mitgenommene kompaktierte Gebinde innerhalb der Sortiervorrichtung zu führen.

Die Sortiervorrichtung ist für eine gegenüber der Schwerkraftrichtung, entlang der die Schwerkraft wirkt, geneigte Anordnung ausgestaltet, in der Weise, dass die Rotationsachse die Schwerkraftrichtung in einem Winkel von über 0° schneidet.

Ferner ist das Sortierelement ausgebildet zum Auswerfen des kompaktierten Gebindes an einer Auswurföffnung der Sortiervorrichtung, um das kompaktierte Gebinde hin zur Sammeleinheit zu befördern, wobei der Auswurf des kompaktierten Gebindes wenigstens teilweise gegen die Schwerkraftrichtung erfolgt.

Aufgrund des um die Rotationsachse drehbaren Sortierelements ist es einerseits insbesondere möglich, die Sortiervorrichtung unterhalb der Kompaktiereinheit anzuordnen, sodass von der Kompaktiereinheit kompaktiertes Gebinde aufgrund der Schwerkraftwirkung in die Sortiervorrichtung fallen kann, und andererseits jedoch nicht notwendig, die Sammeleinheit unterhalb der Sortiervorrichtung anzuordnen. Vielmehr erlaubt der Einsatz des drehbaren Sortierelements gemäß vorteilhafter Ausführungsformen ein Auswerfen des angenommenen kompaktierten Gebindes auch wenigstens teilweise entgegen der Schwerkraft, sodass eine Eingangsöffnung der Sammeleinheit auf gleicher Höhe zur Sortiervorrichtung oder sogar oberhalb der Sortiervorrichtung positioniert sein kann. Dadurch ist es insgesamt möglich, insbesondere die Bauhöhe der Kompaktieranlage zu verringern, wodurch die Benutzerfreundlichkeit der Kompaktieranlage erhöht wird. Beispielsweise ist es mitunter erforderlich, dass ein Eingang der Kompaktiereinheit zum Eingeben von nicht kompaktierten Gebinden nicht oberhalb einer vorbestimmten Höhe von beispielsweise 1 bis 1,5 Meter liegt. Derartige Vorgaben können aufgrund des Einsatzes der Sortiervorrichtung nunmehr leichter eingehalten werden, da es insbesondere nicht erforderlich ist, dass die Sammeleinheit unterhalb der Sortiervorrichtung angeordnet wird.

Nachfolgend werden weitere bevorzugte Ausführungsformen der Sortiervorrichtung des ersten Aspektes der vorliegenden Erfindung erläutert. Die weiteren Merkmale dieser weiteren Ausführungsformen können miteinander als auch mit den bereits oben beschriebenen optionalen Merkmalen zum Ausbilden weiterer Ausführungsbeispiele kombiniert werden, sofern sie nicht ausdrücklich als alternativ zueinander beschrieben sind.

Beispielsweise ist die Sortiervorrichtung für einen Einsatz in einer Kompaktieranlage ausgestaltet. Die Kompaktieranlage umfasst wenigstens eine Kompaktiereinheit, die ausgebildet ist, nicht-kompaktiertes Gebinde, wie beispielsweise Plastikflaschen, Glasflaschen, Dosen, andere Hohlkörper oder anderes zu kompaktierendes oder zu zerkleinerndes Gebinde, an einem Eingang der Kompaktiereinheit entgegenzunehmen. Das nicht-kompaktierte Gebinde kann der Kompaktiereinheit entweder manuell oder automatisch durch entsprechende Mittel zugeführt werden. Die Kompaktiereinheit kompaktiert oder zerkleinert das entgegengenommene nicht-kompaktierte Gebinde und gibt an einem Ausgang der Kompaktiereinheit das kompaktierte Gebinde aus. Zum Kompaktieren von Gebinden umfasst die Kompaktiereinheit beispielsweise eine Walze, eine Presse oder ähnliche Mittel zum Kompaktieren von Gebinden. Auf die genaue Ausgestaltung der Kompaktiereinheit kommt es vorliegend weniger an. Insbesondere ist die Sortiervorrichtung nicht nur für eine Anwendung in einer Kompaktieranlage geeignet, sondern kann grundsätzlich auch in anderen Materialverarbeitungsanlagen eingesetzt werden, bei denen eine Sortierung von Materialstücken zweckmäßig ist.

Die Sortiervorrichtung ist beispielsweise ausgebildet, dass an einem Ausgang der Kompaktiereinheit ausgegebene kompaktierte Gebinde anzunehmen. Für diese Zwecke ist die Sortiervorrichtung beispielsweise unterhalb des Ausgangs der Kompaktiereinheit angeordnet, sodass das am Ausgang der Kompaktiereinheit ausgegebene kompaktierte Gebinde aufgrund der Schwerkraftwirkung in die Sortiervorrichtung bzw. auf die Sortiervorrichtung fällt.

Das Sortierelement der Sortiervorrichtung ist um die Rotationsachse drehbar gelagert und ausgebildet, das angenommene kompaktierte Gebinde entlang der Drehrichtung um die Rotationsachse mitzunehmen, beispielsweise entlang der Drehrichtung zu beschleunigen, und das kompaktierte Gebinde so hin zur Sammeleinheit der Kompaktieranlage zu befördern. Das mitgenommene kompaktierte Gebinde erfährt demnach insbesondere eine rotatorische Bewegung und nicht nur eine rein translatorische.

Wie oben bereits erläutert worden ist, ist das Sortierelement beispielsweise in Gestalt einer Drehscheibe ausgestaltet, die um die Drehachse drehbar angeordnet ist. Alternativ oder zusätzlich dazu ist ein um die Drehachse drehbares Flügelrad vorgesehen, das wenigstens einen in Bezug auf die Rotationsachse radial ausgebildeten Flügel aufweist, um mit diesem am angenommenen kompaktierten Gebinde anzugreifen und dieses entlang der Drehrichtung um die Rotationsachse zur Sammeleinheit zu befördern.

Ist die Sortiervorrichtung für eine Anordnung unterhalb der Kompaktiereinheit der Kompaktieranlage ausgestaltet, so ist es ferner bevorzugt, dass die Sortiervorrichtung zum Auffangen des kompaktierten Gebindes eine Auffangfläche aufweist, die bevorzugt im Wesentlichen senkrecht zur Rotationsachse angeordnet ist.

Bei der Ausführungsform, bei der das Sortierelement besagte Drehscheibe aufweist, wird diese Auffangfläche bevorzugt durch die Oberfläche der Drehscheibe selbst ausgebildet. Mit anderen Worten, fällt bei dieser Ausführungsform von der Kompaktiereinheit kompaktiertes Gebinde auf die Oberfläche der Drehscheibe (Auffangfläche) und wird von der Drehscheibe um die Rotationsachse beschleunigt und so hin zur Sammeleinheit befördert.

Wenn anstelle der Drehscheibe das besagte Flügelrad vorgesehen ist, so ist die Auffangfläche beispielsweise gebildet durch einen senkrecht zur Rotationsachse angeordnete Platte, und der wenigstens eine Flügel des Flügelrads ist oberhalb der Platte drehbar um die Rotationsachse angeordnet, um so das aufgefangene kompaktierte Gebinde über die Platte entlang der Drehrichtung um die Rotationsachse hin zur Sammeleinheit zu befördern.

Bei einer weiteren bevorzugten Ausführungsform weist die Sortiervorrichtung eine in Bezug auf die Rotationsachse wenigstens teilweise radialsymmetrisch ausgestaltete und an das Sortierelement radial angrenzende Bande auf, die ausgebildet ist, das vom Sortierelement entlang der Drehrichtung um die Rotationsachse mitgenommene kompaktierte Gebinde innerhalb der Sortiervorrichtung zu führen. Die Bande ist also bevorzugt derart ausgestaltet, dass sie ein unerwünschtes Austreten des von dem Sortierelement mitgenommenen kompaktierten Gebindes verhindert. Wird das kompaktierte Gebinde also durch das Sortierelement entlang einer Drehrichtung um die Rotationsachse beschleunigt, so führen die dadurch erzeugten, auf das kompaktierte Gebinde wirkende Fliehkräfte nicht dazu, dass das kompaktierte Gebinde die Sortiervorrichtung an einer unerwünschten Stelle verlässt.

Das Sortierelement ist ausgebildet, das kompaktierte Gebinde an einer Auswurföffnung der Sortiervorrichtung auszuwerfen, um das kompaktierte Gebinde hin zur Sammeleinheit zu befördern. Beispielsweise ist die Auswurföffnung gebildet durch eine Aussparung in der Bande. Beispielsweise ist also die Bande hufeisenförmig ausgestaltet, beispielsweise in einem Auffangbereich der Sortiervorrichtung etwa radialsymmetrisch zur Rotationsachse und in einem Auswurfbereich der Sortiervorrichtung etwa translatorisch verlaufend, um die Auswurföffnung auszubilden. Die Abmessungen der Auswurföffnung sind bevorzugt an die Abmessungen des kompaktierten Gebindes angepasst.

An dieser Stelle sei in Bezug auf eine bevorzugte räumlich-körperliche Ausgestaltung der Sortiervorrichtung angemerkt, dass bevorzugt ist, dass die Rotationsachse wahlweise etwa parallel zur Schwerkraftrichtung liegt oder die Schwerkraftrichtung in einem Winkel schneidet, der zwischen 0° und 70°, bevorzugt zwischen 0° und 30° liegt. Dabei ist es stets bevorzugt, dass die Auffangfläche der Sortiervorrichtung im Wesentlichen senkrecht zu dieser Rotationsachse angeordnet ist. Liegt der Schnittwinkel beispielsweise bei 15°, so erfolgt der Auswurf des kompaktierten Gebindes etwa in einem Winkel von 15° über der Horizontalen und damit gegen die Schwerkraftrichtung.

Es ist vorgesehen, dass die Sortiervorrichtung für eine gegenüber der Schwerkraftrichtung geneigte Anordnung ausgestaltet ist. Beispielsweise schneidet also die Schwerkraftrichtung die Auffangfläche der Sortiervorrichtung in einem Winkel von weniger als 90°, beispielsweise bei einem Winkel zwischen 90° und 60°. Mit anderen Worten, ist es bevorzugt, dass die Rotationsachse die Schwerkraftrichtung beispielsweise in einem Winkel zwischen 0° und 30° schneidet.

Bei einer weiteren bevorzugten Ausführungsform der Sortiervorrichtung weist die Sortiervorrichtung einen Auslass auf, um eine in der Sortiervorrichtung gesammelte Flüssigkeit auszulassen. Häufig ist in dem zu kompaktierenden Gebinde noch eine Restflüssigkeit enthalten, die gelegentlich bei der Kompaktierung des Gebindes nicht entweicht. Daher kann sich in der Sortiervorrichtung, die das kompaktierte Gebinde von der Kompaktiereinheit annimmt, bei laufendem Betrieb Flüssigkeit sammeln, wobei es zweckmäßig ist, diese Flüssigkeit aus der Sortiervorrichtung zu entfernen, um einen dauerhaften Betrieb der Kompaktieranlage gewährleisten zu können. Für diese Zwecke ist besagter Auslass vorgesehen. Der Auslass ist beispielsweise in Gestalt einer weiteren Aussparung in der besagten Bande ausgebildet, sodass bei geneigter Anordnung der Sortiervorrichtung die Flüssigkeit in der Sortiervorrichtung aufgrund der Schwerkraftwirkung die Sortiervorrichtung selbsttätig verlässt und beispielsweise in einen dafür vorgesehenen Auffangbehälter fließt. Aufgrund der Ausgestaltung der Sortiervorrichtung erfordert dieser zusätzliche Auffangbehälter kaum zusätzlichen Bauraum, da es - wie oben ausführlich dargestellt - nicht notwendig ist, die Sammeleinheit unterhalb der Sortiervorrichtung zu positionieren, sodass unterhalb der Sortiervorrichtung noch Raum für besagten Auffangbehälter zum Auffangen der Flüssigkeit verbleibt.

Bei einer noch weiteren bevorzugten Ausführungsform der Sortiervorrichtung umfasst die Sortiervorrichtung eine Steuereinheit zum Betreiben des Sortierelements, wobei die Steuereinheit bevorzugt ausgebildet ist, die Drehrichtung und/oder die Drehfrequenz des Sortierelements zu steuern. Diese Variante erlaubt eine Beeinflussung der Flugbahn eines von der Sortiervorrichtung ausgeworfenen kompaktierten Gebindes.

Zunächst ist durch die Wahl der Drehrichtung und durch die entsprechende Ausgestaltung der Auswurföffnung eine Richtung einstellbar, in der das ausgeworfene kompaktierte Gebinde die Sortiervorrichtung verlässt. Dadurch ist es möglich, das kompaktierte Gebinde gezielt in der Sammeleinheit der Kompaktieranlage zu positionieren, beispielsweise in verschiedenen Containern der Sammeleinheit und/oder in verschiedenen Bereichen der Sammeleinheit. So kann beispielsweise sichergestellt werden, dass in der Sammeleinheit keine Schüttkegel von kompaktierten Gebinden entstehen, sondern vielmehr, dass die kompaktierten Gebinde gleichmäßig in der Sammeleinheit verteilt werden.

Durch Einstellung der Drehgeschwindigkeit kann insbesondere die Flugweite des ausgeworfenen kompaktierten Gebindes eingestellt werden und auf diese Weise ebenfalls sichergestellt werden, dass das kompaktierte Gebinde an angemessener Stelle innerhalb der Sammeleinheit landet. An dieser Stelle sei angemerkt, dass der Gegenstand der vorliegenden Erfindung nicht erfordert, dass das Sortierelement eine vollständige Umdrehung um die Rotationsachse beschreibt. Vielmehr kann es zum Auswerfen des kompaktierten Gebindes ausreichend sein, dass das Sortierelement, beispielsweise eine Drehscheibe und/oder ein Flügelrad mit wenigstens einem Flügel, um einen bestimmten Winkelbereich von einigen Grad, beispielsweise um 5° oder um 60°, um die Rotationsachse gedreht wird, um das kompaktierte Gebinde entlang der Drehrichtung mitzunehmen und dieses zur Sammeleinheit zu befördern. Beispielsweise ist also die Steuereinheit ausgebildet, das Sortierelement impulsartig um einen bestimmten Winkelbereich um die Rotationsachse zu beschleunigen, um das mitgenommene kompaktierte Gebinde zur Sammeleinheit zu befördern.

Bei einer weiteren bevorzugten Ausführungsform der Sortiervorrichtung ist besagte Steuereinheit ausgebildet, das Sortierelement intervallmäßig um die Rotationsachse zu drehen. Der Gegenstand der vorliegenden Erfindung erfordert also nicht etwa einen kontinuierlichen Betrieb des Sortierelements, sondern die Steuereinheit kann vielmehr sicherstellen, dass das Sortierelement belastungsabhängig, also in Anhängigkeit von dem der Sortiervorrichtung zugeführten kompaktierten Gebinden, gesteuert wird.

Um das Sortierelement anzutreiben und/oder zum die Auswurföffnung einzustellen kann eine Antriebseinheit vorgesehen sein, beispielsweise ein oder mehrere Elektromotoren.

Zur Lösung der oben stehenden technischen Aufgabe wird erfindungsgemäß ferner eine Kompaktieranlage vorgeschlagen, die eine Kompaktiereinheit zum Kompaktieren von Gebinden und eine Sammeleinheit zum Sammeln von kompaktierten Gebinden aufweist und dadurch gekennzeichnet ist, dass die Kompaktieranlage eine zwischen der Kompaktiereinheit und der Sammeleinheit angeordnete Sortiervorrichtung umfasst, wie sie vorstehend in verschiedenen Ausführungsformen beschrieben worden ist. Selbstverständlich teilt die erfindungsgemäße Kompaktieranlage die Vorteile der eben beschriebenen Sortiervorrichtung und weist bevorzugte Ausführungsformen auf, die den oben beschriebenen bevorzugten Ausführungsformen der Sortiervorrichtung entsprechen, insbesondere, wie sie in den abhängigen Ansprüchen definiert sind. Insoweit wird auf das Vorstehende verwiesen.

Es ist also beispielsweise bevorzugt, dass die Sortiervorrichtung unterhalb eines Ausgangs der Kompaktiereinheit, an welchem die Kompaktiereinheit kompaktiertes Gebinde ausgibt, angeordnet ist. Beispielsweise weist die Sammeleinheit der Kompaktieranlage wenigstens zwei Sammelbehälter auf, und die Sortiervorrichtung ist ausgebildet, das mitgenommene kompaktierte Gebinde wahlweise einem der wenigstens zwei Sammelbehälter zuzuführen. Auch dies wurde bereits oben mit Bezug auf die Steuereinheit, die ausgebildet ist, die Drehrichtung und/oder die Drehgeschwindigkeit zu steuern, erläutert.

Um die Wartbarkeit der Sortiervorrichtung bzw. der Kompaktieranlage zu vereinfachen, ist bei einer bevorzugten Ausführungsform vorgesehen, dass die Sortiervorrichtung gegen die Rotationsachse schwenkbar angeordnet ist. Einer Servicekraft wird so ermöglicht, schnell und einfach Zugang zur Sortiervorrichtung zu erhalten, sodass beispielsweise das Sortierelement ausgetauscht oder repariert werden kann und/oder andere Handlungen zur Entstörung vorgenommen werden können. Die Schwenkbarkeit gegen die Rotationsachse verbessert nicht nur die Zugänglichkeit, sondern erlaubt darüber hinaus auch eine noch weitere Beeinflussung der Flugbahn des ausgeworfenen kompaktierten Gebindes. Besagte Steuereinheit ist bevorzugt nicht nur ausgebildet, die Drehrichtung, die Drehgeschwindigkeit und/oder die Position der Auswurföffnung einzustellen, sondern auch den Schwenkwinkel gegen die Rotationsachse, um für das zur Sammeleinheit zu befördernde kompaktierte Gebinde die richtige Flugbahn festzulegen, sodass das ausgeworfene kompaktierte Gebinde an der gewünschten Position innerhalb der Sammeleinheit landet.

Einen weiteren Aspekt der vorliegenden Erfindung bildet das Verfahren gemäß dem Anspruch 11. Auch das Verfahren teilt die Vorteile der erfindungsgemäßen Sortiervorrichtung und weist bevorzugte Ausführungsformen auf, die den oben beschriebenen bevorzugten Ausführungsformen der Sortiervorrichtung bzw. der Kompaktieranlage entsprechen, insbesondere, wie sie in den abhängigen Ansprüchen definiert sind. Insoweit wird auf das Vorstehende verwiesen.

Der der Erfindung zugrunde liegende Gedanke soll nachfolgend anhand der in den Figuren dargestellten Ausführungsbeispiele näher erläutert werden. Es zeigen:
- Fig. 1: eine schematische Seitenansicht einer exemplarischen Kompaktieranlage mit einer exemplarischen Sortiervorrichtung;
- Fig. 2: die in der Fig. 1 gezeigte exemplarische Kompaktieranlage mit der exemplarischen Sortiervorrichtung in einer schematischen Ansicht von oben; und
- Fig. 3: die in der Fig. 1 und in der Fig. 2 gezeigte exemplarische Kompaktieranlage mit der exemplarischen Sortiervorrichtung in einer schematischen isometrischen Ansicht.

Die Fig. 1 bis Fig. 3 zeigen schematische Ansichten eine Kompaktieranlage 1 mit einer Sortiervorrichtung 12. Die Fig. 1 gibt eine Seitenansicht wieder, die Fig. 2 eine Ansicht von oben und die Fig. 3 eine isometrische Ansicht. Nachfolgend wird auf sämtliche Fig. 1 bis Fig. 3 Bezug genommen, um zum einen die Kompaktieranlage 1 mit der Sortiervorrichtung 12 und zum anderen ein Verfahren zum Betreiben der Sortiervorrichtung 12 zu beschreiben.

Die Kompaktieranlage 1 weist eine Kompaktiereinheit 11, die Sortiervorrichtung 12 und eine Sammeleinheit 13 auf. Zu kompaktierendes Gebinde P, beispielsweise leere Plastikflaschen oder ähnliche Hohlkörper, wie beispielsweise Dosen, werden der Kompaktiereinheit 11 an einem Eingang 114 wahlweise manuell oder automatisch zugeführt. Zum Kompaktieren des nicht-kompaktierten Gebindes P weist die Kompaktiereinheit 11 ein in den Figuren lediglich schematisch dargestelltes Kompaktierelement 112 auf, das das eingegebene nicht-kompaktierte Gebinde P kompaktiert, um es an einem Ausgang 111 der Kompaktiereinheit 11 als kompaktiertes Gebinde P' auszugeben. Das Kompaktierelement 112 ist beispielsweise innerhalb eines Gehäuses 113 der Kompaktiereinheit 11 angeordnet.

Unterhalb des Ausgangs 111 der Kompaktiereinheit 11 ist die Sammelvorrichtung 12 angeordnet. Die Anordnung der Sammelvorrichtung 12 unterhalb des Ausgangs 111 hat den Vorteil, dass das kompaktierte Gebinde P' aufgrund der Schwerkraft, die in Schwerkraftrichtung G wirkt, in die Sammelvorrichtung 12 fällt, der Sammelvorrichtung 12 also automatisch zugeführt wird, ohne dass dafür irgendwelche Mittel bereitgestellt werden müssen. Die Sortiervorrichtung 12 lässt sich grob unterteilen in einen Auffangbereich 12-A, der dem Auffangen des kompaktierten Gebindes P' dient, und einem Auswurfbereich 12-B, der dem Zuführen des kompaktierten Gebindes P' zu der Sammeleinheit 13 dient.

Die Sammeleinheit 13 weist ein Gehäuse 131 auf, in welchem ein erster Sammelbehälter 13-1 und ein zweiter Sammelbehälter 13-2 integriert sind, die durch ein Begrenzungsmittel 132 voneinander getrennt sind.. Zum Eingeben von kompaktierten Gebinde P' weist die Sammeleinheit 13 eine Eingangsöffnung 133 auf, die sich in einem ersten Eingang 133-1 für den ersten Sammelbehälter 13-1 und einen zweiten Eingang 133-2 für den zweiten Sammelbehälter 13-2 unterteilt. Innerhalb des ersten Sammelbehälters 13-1 und des zweiten Sammelbehälters 13-2 der Sammeleinheit 13 soll kompaktiertes Gebinde P' gesammelt werden. Beispielsweise ist der erste Sammelbehälter 13-1 für einen ersten Typ von kompaktierten Gebinde vorgesehen und der zweite Sammelbehälter 13-2 für einen zweiten Typ von diesem kompaktierten Gebinde. Es ist aber auch möglich, dass beide Behälter 13-1 und 13-2 für denselben Typ von kompaktierten Gebinde P' vorgesehen sind.

Um das kompaktierte Gebinde P' also von der Kompaktiereinheit 11 hin zur Sammeleinheit 13 zu befördern, ist die Sortiervorrichtung 12 vorgesehen. Wie in Fig. 1 bis Fig. 3 schematisch dargestellt, ist die Sortiervorrichtung 12 gegenüber der Schwerkraftrichtung G geneigt angeordnet, wobei diese geneigte Anordnung der Sammelvorrichtung 12 nicht zwingend erforderlich ist. Die Sammelvorrichtung 12 könnte auch in etwa senkrecht zur Schwerkraftrichtung G angeordnet sein. Die geneigte Anordnung der Sammelvorrichtung 12 hat jedoch den Vorteil, dass die Sammeleinheit nicht notwendigerweise unterhalb des Auswurfbereichs 12-B der Sammelvorrichtung 12 angeordnet sein muss, sondern grundsätzlich auch so positioniert sein kann, dass die Eingangsöffnung 133 der Sammeleinheit 13 oberhalb des Auswurfsbereichs 12-B der Sortiervorrichtung 12 liegt (also anders, als es in den Fig. 1 bis Fig. 3 dargestellt ist).

Nachfolgend soll etwas näher auf die Ausgestaltung der Sortiervorrichtung 12 eingegangen werden. Grundsätzlich ist die Sortiervorrichtung 12 ausgebildet, das von der Kompaktiereinheit 11 kompaktierte Gebinde P' von der Kompaktiereinheit 11 anzunehmen und dieses der Sammeleinheit 13 zuzuführen, genauer also: der Eingangsöffnung 133 der Sammeleinheit 13 zuzuführen. Für diese Zwecke weist die Sortiervorrichtung 12 ein um eine Rotationsachse R drehbares Sortierelement 123 auf, das ausgebildet ist zum Mitnehmen des angenommenen kompaktierten Gebindes P' entlang einer Drehrichtung r und zum Befördern des kompaktierten Gebindes P' hin zur Sammeleinheit 13, und das von einer Antriebseinheit 125, wie ein Elektromotor, angetrieben wird. Bei dem in dem Fig. 1 bis 3 gezeigten Ausführungsbeispiel ist das drehbare Sortierelement 123 in Gestalt einer Drehscheibe ausgestaltet. Alternativ oder zusätzlich dazu käme ein Flügelrad mit wenigstens einem in Bezug auf die Rotationsachse R radial ausgebildeten Flügel in Betracht, wie es oben im allgemeinen Teil der Beschreibung ausführlich dargestellt worden ist. Nachfolgend ist stets von der Drehscheibe 123 die Rede, wobei - um dies noch einmal zu betonen - anstelle der Drehscheibe auch besagtes Flügelrad eingesetzt werden könnte oder ein sonstiges um die Rotationsachse R drehbares Sortierelement, das für die nachfolgend geschilderten Zwecke geeignet ist.

Die Drehscheibe 123 ist in etwa senkrecht zur Rotationsachse R angeordnet und um selbige drehbar. Zum einen ist es möglich, dass die Drehscheibe 123 lediglich in eine Richtung um die Rotationsachse R drehbar ist und zum anderen ist es möglich, dass die Drehscheibe 123 in beide Richtungen um die Rotationsachse R drehbar ist, dass die Drehrichtung r also einstellbar ist. Die Drehscheibe 123 erstreckt sich sowohl in den Auffangbereich 12-A als auch in den Auswurfbereich 12-B der Sortiervorrichtung 12.

Die Drehscheibe 123 bildet eine Auffangfläche aus, um das von der Kompaktiereinheit 11 kompaktierte Gebinde P', das aufgrund der Schwerkraftwirkung in die Sortiervorrichtung 12 fällt, im Auffangbereich 12-A aufzufangen. Die Drehscheibe 123 wird entweder im Uhrzeigersinn oder gegen den Uhrzeigersinn um die Rotationsachse R gedreht, wodurch das aufgefangene kompaktierte Gebinde P' beschleunigt wird und entlang der Drehrichtung r mitgenommen wird, um die Sortiervorrichtung 12 im Auswurfbereich 12-B mit einer bestimmten Geschwindigkeit und einer bestimmten Auswurfrichtung A oder A' zu verlassen, und so zur Sammeleinheit 13 befördert wird.

Um zu verhindern, dass das kompaktierte Gebinde P' während des Mitnehmens durch die Drehscheibe 123 die Sortiervorrichtung 12 vorzeitig an unerwünschter Stelle verlässt, ist eine Bande 122 vorgesehen, die im Auffangbereich 12-A in Bezug auf die Rotationsachse R etwa radialsymmetrisch ausgestaltet ist und im Auswurfbereich 12-B translatorisch verläuft, um so die Auswurfrichtung A bzw. A' vorzugeben. Die Bande 122 grenzt in radialer Richtung an die Drehscheibe 123 an und übernimmt in dieser Weise die Rolle eines Führungselements, das zum einen ein Austreten des kompaktierten Gebindes P' aus der Sortiervorrichtung 12 im Auffangbereich 12-A verhindert und zum anderen ein gerichtetes Auswerfen des kompaktierten Gebindes P' im Auswurfbereich 12-B erlaubt. Aufgrund der Aussparung in der Bande 122 entsteht im Auswurfbereich 12-B eine Art Auswurframpe, über die das mitgenommene kompaktierte Gebinde P' ausgeworfen wird. Wird die Drehscheibe 123 im Uhrzeigersinn um die Rotationsachse R gedreht, so ergibt sich die Auswurfrichtung A. Wird die Drehscheibe 123 indes gegen den Uhrzeigersinn um die Rotationsachse R gedreht, so verlässt das kompaktierte Gebinde P' die Sortiervorrichtung 12 entlang der Auswurfrichtung A'. Anhand dieser Darstellung wurde bereits veranschaulicht, dass durch die Wahl der Drehrichtung die Auswurfrichtung vorgegeben wird, und damit auch eine Landeposition, an der das ausgeworfene kompaktierte Gebinde P' in der Sammeleinheit 13 landet.

Bei dem in den Fig. 1 bis Fig. 3 gezeigten Ausführungsbeispiel ist die Bande 122 demnach etwa hufeisenförmig ausgestaltet und bildet im Auswurfbereich 12-B mit den translatorisch verlaufenden Teilen und der Aussparung die Auswurföffnung 121 aus, an der das mitgenommene kompaktierte Gebinde P' die Sortiervorrichtung 12 verlässt.

Zur Beeinflussung der Flugbahn des ausgeworfenen kompaktierten Gebindes P' kann optional eine Steuereinheit vorgesehen sein, die wahlweise ausgestaltet ist, die Drehgeschwindigkeit der Drehscheibe 123 einzustellen, die Drehrichtung der Drehscheibe 123 einzustellen und/oder die Position der Auswurföffnung 121 zu modifizieren, um die Flugweite und/oder die Flugrichtung des ausgeworfenen kompaktierten Gewindes P' zu beeinflussen. Die Steuerung der Sortiervorrichtung 12 durch die Steuereinheit (die in Fig. 1 bis Fig. 3 nicht dargestellt ist) kann beispielsweise basierend auf Messdaten erfolgen, die die Steuereinheit mittels einer dafür vorgesehenen Sensoreinrichtung erfasst. Beispielsweise ist die Steuereinheit ausgebildet, die Drehscheibe 123 intervallmäßig zu betreiben, beispielsweise nur dann, wenn tatsächlich kompaktiertes Gebinde P' in die Sortiervorrichtung 12 eingegeben worden ist. Darüber hinaus kann vorgesehen sein, dass die Steuereinheit den Typ des kompaktierten Gebindes P' ermittelt und in Abhängigkeit des ermittelten Typs die Drehgeschwindigkeit und/oder die Drehrichtung und/oder die Position der Auswurföffnung 121 variiert bzw. einstellt. Beispielsweise verdreht die Steuereinheit die gesamte Sortiervorrichtung 12 um die Rotationsachse R um einen bestimmten Winkel, sodass die Auswurföffnung 121 wahlweise zum ersten Sammelbehälter 13-1 oder zum zweiten Sammelbehälter 13-2 weist. Um zu erzielen, dass in den Sammelbehältern 13-1 und 13-2 keine Schüttkegel entstehen, sondern die kompaktierten Gebinde P' dort gleichmäßig verteilt werden, sodass in den Sammelbehältern 13-1 und 13-2 jeweils etwa homogene Füllhöhen entstehen, variiert die Steuereinheit die Drehrichtung und/oder die Drehgeschwindigkeit der Drehscheibe 123 entsprechend, beispielsweise sequentiell oder zufallsmäßig, wobei stets sichergestellt ist, dass das ausgeworfene kompaktierte Gebinde P' stets zur Eingangsöffnung 133 der Sammeleinheit 13 befördert wird.

Anstelle der Modifikation der Position der Auswurföffnung 121 kann gemäß einer optionalen Ausgestaltung auch vorgesehen sein, dass die Bande 122 wenigstens im Auswurfbereich 12-B steuerbar ausgestaltet ist, indem beispielsweise durch eine entsprechende einstellbare Anwinklung der transversal verlaufenden Bande in diesem Bereich 12-B die Auswurfrichtung A bzw. A' variiert wird.

Optional ist ferner ein Auslass 124 bei der Sortiervorrichtung 12 vorgesehen, über die in der Sortiervorrichtung 12 gesammelte Flüssigkeit abgeschieden werden kann. Häufig kommt es vor, dass in dem nicht-kompaktierten Gewinde P eine gewisse Restflüssigkeit vorhanden ist, sodass über den Ausgang 111 der Kompaktiereinheit 11 nicht nur das kompaktierte Gebinde P' in die Sortiervorrichtung 12 gelangt, sondern auch unerwünschte Restflüssigkeit, die den Betrieb der Sortiervorrichtung 12 negativ beeinflussen kann. Für diese Zwecke ist besagter Auslass 124 vorgesehen, der beispielsweise einfach gebildet ist durch eine entsprechende Aussparung in der Bande 122 im Auffangbereich 12-A. Aufgrund der geneigten Anordnung der Sortiervorrichtung 12 verlässt die in der Sortiervorrichtung 12 gesammelte Flüssigkeit die Sortiervorrichtung 12 selbsttätig über den Auslass 124. Unterhalb des Auslasses 124 kann ein Auffangbehälter zum Auffangen der abgeschiedenen Flüssigkeit vorgesehen sein.

Der Einsatz der Sortiervorrichtung 12 innerhalb der Kompaktieranlage 1 erlaubt das Ausbilden einer kompakten Kompaktieranlage 1, da der Transport des kompaktierten Gebindes P' durch Mitnahme mittels des Sortierelements 123 innerhalb der Sortiervorrichtung 12 entlang der Bande 122 sowohl Höhenunterschiede zwischen dem Ausgang 111 der Kompaktiereinheit 11 und der Eingangsöffnung 133 der Sammeleinheit 13 als auch durch Änderung der Drehrichtung die Sortierung in mehrere Sammelbehälter 13-1 und 13-2 erfolgen kann. Die der Kompaktierung nachgelagerte Sortierung ermöglicht zudem einen kompakten Zugriffschutz gegenüber dem Ausgang 111 der Kompaktiereinheit 11. Dadurch ist es beispielsweise möglich, die Sammelbehälter 13-1 und 13-2 der Sammeleinheit 13 auch bei laufendem Betrieb der Kompaktieranlage 1 auszutauschen. Solange die Sortiervorrichtung 12 keine kompaktierten Gebinde P' auswirft, fungiert die Sortiervorrichtung 12 also als Zwischenspeicher für kompaktiertes Gebinde P'.

Darüber hinaus ist es möglich, dass die Sammeleinheit 13 nicht nur an einer Seite der Sortiervorrichtung 12 angeordnet ist, sondern selbige etwa kreisförmig umgibt, sodass die Sammeleinheit 13 ein vergleichsweise großes Sammelvolumen aufweisen kann. Dadurch, dass die Position der Auswurföffnung 121 der Sortiervorrichtung 12 modifizierbar ist, beispielsweise also ebenfalls um die Rotationsachse R vollständig drehbar ist, kann jeder Bereich der Sammeleinheit 13 von der Sortiervorrichtung 12 bedient werden.

Bei dem in den Fig. 1 bis Fig. 3 gezeigten Ausführungsbeispiel ist die Sortiervorrichtung 12 stets in einer geneigten Anordnung dargestellt, bei der die Rotationsachse R die Schwerkraftrichtung G in einem Winkel von etwa 30° schneidet. Es ist aber auch möglich, die Sortiervorrichtung 12 in einem anderen Neigungswinkel anzuordnen, insbesondere auch derart, dass die Rotationsachse R im Wesentlichen parallel zur Schwerkraftrichtung G ist, die durch die Drehscheibe 123 gebildete Auffangfläche zum Auffangen des kompaktierten Gebindes P' also im Wesentlichen senkrecht zur Schwerkraftrichtung G und damit in der Horizontalen liegt.

### Bezugszeichenliste / Verwendete Abkürzungen

- 1: Kompaktieranlage
- 11: Kompaktiereinheit
- 111: Ausgang der Kompaktiereinheit 11
- 112: Kompaktierelement
- 113: Gehäuse der Kompaktiereinheit 11
- 114: Eingang der Kompaktiereinheit 11

- 12: Sortiervorrichtung
- 12-A: Auffangbereich
- 12-B: Auswurfbereich
- 121: Auswurföffnung
- 122: Bande
- 123: Sortierelement, z.B. Drehscheibe oder Flügelrad
- 124: Auslass
- 125: Antriebseinheit

- 13: Sammeleinheit
- 13-1: Erster Sammelbehälter
- 13-2: Zweiter Sammelbehälter
- 131: Gehäuse der Sammeleinheit 13
- 132: Begrenzungsmittel
- 133: Eingangsöffnung der Sammeleinheit 13
- 133-1: Erster Eingang des ersten Sammelbehälters 13-1
- 133-2: Zweiter Eingang des zweiten Sammelbehälters 13-2

- A: Auswurfrichtung bei Drehung des Sortierelements im Uhrzeigersinn
- A': Auswurfrichtung bei Drehung des Sortierelements gegen den Uhrzeigersinn
- R: Rotationsachse
- r: Drehrichtung
- G: Schwerkraftrichtung
- P: Nicht-kompaktiertes Gebinde
- P': Kompaktiertes Gebinde, z.B. Pressling

## Patentansprüche

1. Sortiervorrichtung (12) für eine Kompaktieranlage (1), wobei die Sortiervorrichtung (12) für eine Anordnung zwischen einer Kompaktiereinheit (11) und einer Sammeleinheit (13) der Kompaktieranlage (1) vorgesehen ist und ausgebildet ist, ein von der Kompaktiereinheit (11) kompaktiertes Gebinde (P') von der Kompaktiereinheit (11) anzunehmen und dieses der Sammeleinheit (13) zuzuführen, wobei
die Sortiervorrichtung (12) ein um eine Rotationsachse (R) drehbares Sortierelement (123) aufweist, das ausgebildet ist zum Mitnehmen des angenommenen kompaktierten Gebindes (P') entlang einer Drehrichtung (r) um die Rotationsachse (R) und zum Befördern des kompaktierten Gebindes (P') hin zur Sammeleinheit (13); die Sortiervorrichtung (12) zum Auffangen des kompaktierten Gebindes (P') eine Auffangfläche aufweist, die im Wesentlichen senkrecht zur Rotationsachse (R) angeordnet ist;
die Sortiervorrichtung (12) eine in Bezug auf die Rotationsachse (R) wenigstens teilweise radialsymmetrisch ausgestaltete und wenigstens abschnittsweise an das Sortierelement (123) in Bezug auf die Rotationsachse (R) radial angrenzende Bande (122) aufweist, die ausgebildet ist, das vom Sortierelement (123) mitgenommene kompaktierte Gebinde (P') innerhalb der Sortiervorrichtung (12) zu führen;
**dadurch gekennzeichnet dass** die Sortiervorrichtung (12) für eine gegenüber der Schwerkraftrichtung (G), entlang der die Schwerkraft wirkt, geneigte Anordnung ausgestaltet ist, in der Weise, dass die Rotationsachse (R) die Schwerkraftrichtung (G) in einem Winkel von über 0° schneidet;
und das Sortierelement (123) ausgebildet ist zum Auswerfen des kompaktierten Gebindes (P') an einer Auswurföffnung (121) der Sortiervorrichtung (12), um das kompaktierte Gebinde hin zur Sammeleinheit (13) zu befördern, wobei der Auswurf des kompaktierten Gebindes (P') wenigstens teilweise gegen die Schwerkraftrichtung (G) erfolgt, und dass
das Sortierelement (123) ein Flügelrad mit wenigstens einem in Bezug auf die Rotationsachse (R) radial ausgebildeten Flügel aufweist.

2. Sortiervorrichtung (12) nach Anspruch 1, **dadurch gekennzeichnet, dass** die Sortiervorrichtung (12) eine Drehscheibe aufweist.

3. Sortiervorrichtung (12) nach Anspruch 1 oder 2, **dadurch gekennzeichnet, dass** die Sortiervorrichtung (12) einen Auslass (124) aufweist, um eine in der Sortiervorrichtung gesammelte Flüssigkeit auszulassen.

4. Sortiervorrichtung (12) nach einem der vorstehenden Ansprüche, **dadurch gekennzeichnet, dass** die Position der Auswurföffnung (121) variabel und unabhängig von der Drehung des Sortierelements (123) steuerbar ist.

5. Sortiervorrichtung (12) nach einem der vorstehenden Ansprüche, **dadurch gekennzeichnet, dass** die Sortiervorrichtung (12) eine Steuereinheit zum Betreiben des Sortierelements (123) aufweist, die ausgebildet ist, die Drehrichtung und/oder die Drehgeschwindigkeit des Sortierelements (123) zu steuern.

6. Sortiervorrichtung (12) nach Anspruch 5, **dadurch gekennzeichnet, dass** die Steuereinheit ausgebildet ist, das Sortierelement (123) intervallmäßig um die Rotationsachse (R) zu drehen.

7. Sortiervorrichtung (12) nach einem der vorstehenden Ansprüche, **dadurch gekennzeichnet, dass** die Rotationsachse (R) parallel zur Schwerkraftrichtung (G) liegt oder die Schwerkraftrichtung (G) in einem Winkel schneidet, der zwischen 0° und 70°, bevorzugt zwischen 0° und 30° liegt.

8. Kompaktieranlage (1), aufweisend eine Kompaktiereinheit (11) zum Kompaktieren von Gebinde (P) und eine Sammeleinheit (13) zum Sammeln von kompaktiertem Gebinde (P'), wobei die Kompaktieranlage (1) eine zwischen der Kompaktiereinheit (11) und der Sammeleinheit (13) angeordnete Sortiervorrichtung (12) umfasst, wobei die Sortiervorrichtung (12) ausgebildet ist, ein von der Kompaktiereinheit (11) kompaktiertes Gebinde (P') von der Kompaktiereinheit (11) anzunehmen und dieses der Sammeleinheit (13) zuzuführen,
wobei
die Sortiervorrichtung (12) ein um eine Rotationsachse (R) drehbares Sortierelement (123) aufweist, das ausgebildet ist zum Mitnehmen des angenommenen kompaktierten Gebindes (P') entlang einer Drehrichtung (r) um die Rotationsachse (R) und zum Befördern des kompaktierten Gebindes (P') hin zur Sammeleinheit (13), wobei
die Sortiervorrichtung (12) zum Auffangen des kompaktierten Gebindes (P') eine Auffangfläche aufweist, die im Wesentlichen senkrecht zur Rotationsachse (R) angeordnet ist, und wobei
die Sortiervorrichtung (12) eine in Bezug auf die Rotationsachse (R) wenigstens teilweise radialsymmetrisch ausgestaltete und wenigstens abschnittsweise an das Sortierelement (123) in Bezug auf die Rotationsachse (R) radial angrenzende Bande (122) aufweist, die ausgebildet ist, das vom Sortierelement (123) mitgenommene kompaktierte Gebinde (P') innerhalb der Sortiervorrichtung (12) zu führen;
**dadurch gekennzeichnet, dass**
die Sortiervorrichtung (12) für eine gegenüber der Schwerkraftrichtung (G), entlang der die Schwerkraft wirkt, geneigte Anordnung ausgestaltet ist, in der Weise, dass die Rotationsachse (R) die Schwerkraftrichtung (G) in einem Winkel von über 0° schneidet,
und dass das Sortierelement (123) ausgebildet ist zum Auswerfen des kompaktierten Gebindes (P') an einer Auswurföffnung (121) der Sortiervorrichtung (12), um das kompaktierte Gebinde hin zur Sammeleinheit (13) zu befördern, wobei der Auswurf des kompaktierten Gebindes (P') wenigstens teilweise gegen die Schwerkraftrichtung (G) erfolgt.

9. Kompaktieranlage (1) nach Anspruch 8, **dadurch gekennzeichnet, dass** die Sortiervorrichtung (12) unterhalb eines Ausgangs (111) der Kompaktiereinheit (11), an welchem die Kompaktiereinheit kompaktiertes Gebinde (P') ausgibt, angeordnet ist.

10. Kompaktieranlage (1) nach Anspruch 8 oder 9, **dadurch gekennzeichnet, dass** die Sammeleinheit (13) wenigstens zwei Sammelbehälter (13-1, 13-2) aufweist und die Sortiervorrichtung (12) ausgebildet ist, das mitgenommene kompaktierte Gebinde (P') wahlweise einem der wenigstens zwei Sammelbehälter (13-1, 13-2) zuzuführen.

11. Verfahren zum Betreiben einer Kompaktieranlage (1) nach einem der vorstehenden Ansprüche 8 bis 10, umfassend:
- Annehmen eines von der Kompaktiereinheit (12) der Kompaktieranlage (1) kompaktierten Gebindes (P');
- Zuführen des kompaktierten Gebindes (P') zu der Sammeleinheit (13) der Kompaktieranlage (1)
**dadurch gekennzeichnet, dass** das Verfahren die folgenden Schritte aufweist:
- Mitnehmen des angenommenen kompaktierten Gebindes (P') entlang einer Drehrichtung (r) um eine Rotationsachse (R) mittels des um die Rotationsachse (R) drehbaren Sortierelements (123) der Sortiervorrichtung (12), um das kompaktierte Gebinde (P') zur Sammeleinheit (13) zu befördern.

## Claims

1. Sorting apparatus (12) for a compacting system (1), wherein the sorting apparatus (12) is provided for arrangement between a compacting unit (11) and a collecting unit (13) of the compacting system (1) and is designed to receive from the compacting unit (11), and to feed the collecting unit (13), a container (P') which has been compacted by the compacting unit (11), wherein
the sorting apparatus (12) has a sorting element (123), which can be rotated about an axis of rotation (R) and is designed to carry along the compacted container (P'), once received, along a direction of rotation (r) about the axis of rotation (R) and to convey the compacted container (P') in the direction of the collecting unit (13); the sorting apparatus (12) has a pick-up surface for picking up the compacted container (P'), said pick-up surface being arranged essentially perpendicularly in relation to the axis of rotation (R);
the sorting apparatus (12) has a boundary edge (122) which is at least to some extent radially symmetrical in relation to the axis of rotation (R), is at least partially radially adjacent to the sorting element (123), as seen in relation to the axis of rotation (R), and is designed to guide within the sorting apparatus (12) the compacted container (P') which is carried along by the sorting element (123);
**characterized in that**
the sorting apparatus (12) is configured for an inclined arrangement in relation to the gravitational-force direction (G), along which the force of gravity acts, said arrangement being such that the axis of rotation (R) intersects the gravitational-force direction (G) at an angle of more than 0°;
and the sorting element (123) is designed to eject the compacted container (P') at an ejecting opening (121) of the sorting apparatus (12), in order to convey the compacted container in the direction of the collecting unit (13), wherein the compacted container (P') is ejected at least to some extent counter to the gravitational-force direction (G), and **in that**
the sorting element (123) has an impeller wheel with at least one vane formed radially in relation to the axis of rotation (R).

2. Sorting apparatus (12) according to Claim 1, **characterized in that** the sorting apparatus (12) has a rotary disk.

3. Sorting apparatus (12) according to Claim 1 or 2, **characterized in that** the sorting apparatus (12) has an outlet (124), in order to let out a liquid which has collected in the sorting apparatus.

4. Sorting apparatus (12) according to one of the preceding claims, **characterized in that** the position of the ejecting opening (121) can be controlled in a variable manner and independently of the rotation of the sorting element (123).

5. Sorting apparatus (12) according to one of the preceding claims, **characterized in that** the sorting apparatus (12) has a control unit which is intended for operating the sorting element (123) and is designed to control the direction of rotation and/or the speed of rotation of the sorting element (123).

6. Sorting apparatus (12) according to Claim 5, **characterized in that** the control unit is designed to rotate the sorting element (123) at intervals about the axis of rotation (R).

7. Sorting apparatus (12) according to one of the preceding claims, **characterized in that** the axis of rotation (R) is parallel to the gravitational-force direction (G) or intersects the gravitational-force direction (G) at an angle which is between 0° and 70°, preferably between 0° and 30°.

8. Compacting system (1) having a compacting unit (11) for compacting containers (P), and having a collecting unit (13) for collecting compacted containers (P'), wherein the compacting system (1) comprises a sorting apparatus (12), which is arranged between the compacting unit (11) and the collecting unit (13), wherein the sorting apparatus (12) is designed to receive from the compacting unit (11), and to feed to the collecting unit (13), a container (P') which has been compacted by the compacting unit (11),
wherein
the sorting apparatus (12) has a sorting element (123), which can be rotated about an axis of rotation (R) and is designed to carry along the compacted container (P'), once received, along a direction of rotation (r) about the axis of rotation (R) and to convey the compacted container (P') in the direction of the collecting unit (13), wherein
the sorting apparatus (12) has a pick-up surface for picking up the compacted container (P'), said pick-up surface being arranged essentially perpendicularly in relation to the axis of rotation (R), and wherein
the sorting apparatus (12) has a boundary edge (122) which is at least to some extent radially symmetrical in relation to the axis of rotation (R), is at least partially radially adjacent to the sorting element (123), as seen in relation to the axis of rotation (R), and is designed to guide within the sorting apparatus (12) the compacted container (P') which is carried along by the sorting element (123);
**characterized in that**
the sorting apparatus (12) is configured for an inclined arrangement in relation to the gravitational-force direction (G), along which the force of gravity acts, said arrangement being such that the axis of rotation (R) intersects the gravitational-force direction (G) at an angle of more than 0°;
and **in that** the sorting element (123) is designed to eject the compacted container (P') at an ejecting opening (121) of the sorting apparatus (12), in order to convey the compacted container in the direction of the collecting unit (13), wherein the compacted container (P') is ejected at least to some extent counter to the gravitational-force direction (G).

9. Compacting system (1) according to Claim 8, **characterized in that** the sorting apparatus (12) is arranged beneath an exit (111) of the compacting unit (11), the compacting unit discharging the compacted container (P') at said exit.

10. Compacting system (1) according to Claim 8 or 9, **characterized in that** the collecting unit (13) has at least two collecting hoppers (13-1, 13-2) and the sorting apparatus (12) is designed to feed the carried-along compacted container (P') optionally to one of the at least two collecting hoppers (13-1, 13-2).

11. Method for operating a compacting system (1) according to one of preceding Claims 8 to 10, comprising:
- receiving a container (P') which has been compacted by the compacting unit (12) of the compacting system (1);
- feeding the compacted container (P') to the collecting unit (13) of the compacting system (1),
**characterized in that** the method has the following steps:
- carrying along the compacted container (P'), once received, along a direction of rotation (r) about an axis of rotation (R) by means of the sorting element (123) of the sorting apparatus (12), it being possible for said sorting element to be rotated about the axis of rotation (R), in order for the compacted container (P') to be conveyed to the collecting unit (13).

## Revendications

1. Dispositif de tri (12) pour une installation de compactage (1), le dispositif de tri (12) étant destiné à être agencé entre une unité de compactage (11) et une unité de collecte (13) de l'installation de compactage (1) et étant conçu pour réceptionner, en provenance de l'unité de compactage (11), un emballage (P') compacté par l'unité de compactage (11) et pour acheminer celui-ci à l'unité de collecte (13),
le dispositif de tri (12) comprenant un élément de tri (123) pouvant tourner autour d'un axe de rotation (R), lequel élément est conçu pour entraîner l'emballage compacté réceptionné (P') le long d'un sens de rotation (r) autour de l'axe de rotation (R) et pour transporter l'emballage compacté (P') vers l'unité de collecte (13) ; le dispositif de tri (12) comprenant une surface de réception pour la réception de l'emballage compacté (P'), laquelle surface est agencée sensiblement perpendiculairement à l'axe de rotation (R) ;
le dispositif de tri (12) comprenant une bande (122) configurée de manière au moins partiellement symétrique radialement par rapport à l'axe de rotation (R) et adjacente radialement, au moins dans certaines parties, à l'élément de tri (123) par rapport à l'axe de rotation (R), laquelle bande est conçue pour guider l'emballage compacté (P') entraîné par l'élément de tri (123) à l'intérieur du dispositif de tri (12) ;
**caractérisé**
**en ce que** le dispositif de tri (12) est configuré pour un agencement incliné par rapport au sens de la gravité (G) le long duquel la gravité agit, de telle manière que l'axe de rotation (R) coupe le sens de la cavité (G) suivant un angle supérieur à 0° ;
et l'élément de tri (123) est conçu pour l'éjection de l'emballage compacté (P') au niveau d'une ouverture d'éjection (121) du dispositif de tri (12), afin de transporter l'emballage compacté vers l'unité de collecte (13), l'éjection de l'emballage compacté (P') s'effectuant au moins partiellement en sens inverse au sens de la gravité (G),
et **en ce que** l'élément de tri (123) comprend une roue à ailettes dotée d'au moins une ailette réalisée radialement par rapport à l'axe de rotation (R).

2. Dispositif de tri (12) selon la revendication 1, **caractérisé en ce que** le dispositif de tri (12) comprend un disque rotatif.

3. Dispositif de tri (12) selon la revendication 1 ou 2, **caractérisé en ce que** le dispositif de tri (12) comprend un débouché (124), pour évacuer un liquide collecté dans le dispositif de tri.

4. Dispositif de tri (12) selon l'une des revendications précédentes, **caractérisé en ce que** la position de l'ouverture d'éjection (121) peut être commandée de manière variable et indépendamment de la rotation de l'élément de tri (123).

5. Dispositif de tri (12) selon l'une des revendications précédentes, **caractérisé en ce que** le dispositif de tri (12) comprend une unité de commande pour faire fonctionner l'élément de tri (123), laquelle est conçue pour commander le sens de rotation et/ou la vitesse de rotation de l'élément de tri (123).

6. Dispositif de tri (12) selon la revendication 5, **caractérisé en ce que** l'unité de commande est conçue pour faire tourner l'élément de tri (123) par intervalles autour de l'axe de rotation (R).

7. Dispositif de tri (12) selon l'une des revendications précédentes, **caractérisé en ce que** l'axe de rotation (R) est situé parallèlement au sens de la gravité (G) ou coupe le sens de la gravité (G) suivant un angle qui est compris entre 0° et 70°, de préférence entre 0° et 30°.

8. Installation de compactage (1), comprenant une unité de compactage (11) pour le compactage d'emballages (P) et une unité de collecte (13) pour la collecte d'emballages compactés (P'), l'unité de compactage (1) comportant un dispositif de tri (12) disposé entre l'unité de compactage (11) et l'unité de collecte (13), le dispositif de tri (12) étant conçu pour réceptionner, en provenance de l'unité de compactage (11), un emballage (P') compacté par l'unité de compactage (11) et pour acheminer celui-ci à l'unité de collecte (13),
le dispositif de tri (12) comprenant un élément de tri (123) pouvant tourner autour d'un axe de rotation (R), lequel élément est conçu pour entraîner l'emballage compacté réceptionné (P') le long d'un sens de rotation (r) autour de l'axe de rotation (R) et pour transporter l'emballage compacté (P') vers l'unité de collecte (13), le dispositif de tri (12) comprenant une surface de réception pour la réception de l'emballage compacté (P'), laquelle surface est agencée sensiblement perpendiculairement à l'axe de rotation (R), et
le dispositif de tri (12) comprenant une bande (122) configurée de manière au moins partiellement symétrique radialement par rapport à l'axe de rotation (R) et adjacente radialement, au moins dans certaines parties, à l'élément de tri (123) par rapport à l'axe de rotation (R), laquelle bande est conçue pour guider l'emballage compacté (P') entraîné par l'élément de tri (123) à l'intérieur du dispositif de tri (12) ;
**caractérisée**
**en ce que** le dispositif de tri (12) est configuré pour un agencement incliné par rapport au sens de la gravité (G) le long duquel la gravité agit, de telle manière que l'axe de rotation (R) coupe le sens de la cavité (G) suivant un angle supérieur à 0°,
et **en ce que** l'élément de tri (123) est conçu pour l'éjection de l'emballage compacté (P') au niveau d'une ouverture d'éjection (121) du dispositif de tri (12), afin de transporter l'emballage compacté vers l'unité de collecte (13), l'éjection de l'emballage compacté (P') s'effectuant au moins partiellement en sens inverse au sens de la gravité (G).

9. Installation de compactage (1) selon la revendication 8, **caractérisée en ce que** le dispositif de tri (12) est disposé en dessous d'une sortie (111) de l'unité de compactage (11), sortie au niveau de laquelle l'unité de compactage évacue l'emballage compacté (P').

10. Installation de compactage (1) selon la revendication 8 ou 9, **caractérisée en ce que** l'unité de collecte (13) comprend au moins deux contenants de collecte (13-1, 13-2) et le dispositif de tri (12) est conçu pour acheminer sélectivement l'emballage compacté entraîné (P') à l'un des au moins deux contenants de collecte (13-1, 13-2).

11. Procédé de fonctionnement d'une installation de compactage (1) selon l'une des revendications 8 à 10, comportant :
- la réception d'un emballage (P') compacté par l'unité de compactage (12) de l'installation de compactage (1) ;
- l'acheminement de l'emballage compacté (P') à l'unité de collecte (13) de l'installation de compactage (1) ;
**caractérisé en ce que** le procédé comprend les étapes suivantes :
- l'entraînement de l'emballage compacté réceptionné (P') le long d'un sens de rotation (r) autour d'un axe de rotation (R) au moyen de l'élément de tri (123) du dispositif de tri (12), lequel élément de tri peut tourner autour de l'axe de rotation (R), afin de transporter l'emballage compacté (P') jusqu'à l'unité de collecte (13).
